# EUROPÄISCHE PATENTSCHRIFT

(11) **EP 0 470 453 B1**
(45) Veröffentlichungstag und Bekanntmachung des Hinweises auf die Patenterteilung: **20.09.1995**
(21) Anmeldenummer: 91112565.6
(22) Anmeldetag: 26.07.1991
(51) Int. Cl.: H05B 41/04

(54) **Elektronisches Vorschaltgerät mit Repetitionsschaltung**
Electronic starting switch with repetition circuit
Starter électronique avec circuit de répétition

(30) Priorität: 10.08.1990 CH 2607/90
(43) Veröffentlichungstag der Anmeldung: 12.02.1992
(73) Patentinhaber: KNOBEL AG LICHTTECHNISCHE KOMPONENTEN, CH-8755 Ennenda (CH)
(72) Erfinder: Horn, Peter, CH-8833 Samstagern (CH)
(74) Vertreter: Blum, Rudolf Emil Ernst

(56) Entgegenhaltungen:
- EP-A- 0 078 790
- DE-A- 2 323 011
- GB-A- 2 201 307

## Beschreibung

Die Erfindung betrifft ein elektronisches Startgerät gemäss Oberbegriff des Patentanspruchs 1. Ein solches Startgerät bietet zusammen mit einem Vorschaltgerät, wie es z.B. in EP-A-118 309 beschrieben ist, die Möglichkeit, eine Lampe erneut zu zünden,falls ein erster Zündvorgang nicht erfolgreich ist.

In EP-A-078 790 wird ein Startgerät der eingangs genannten Art beschrieben, dessen Schaltung jedoch recht aufwendig ist. Es umfasst eine Digitallogik mit integriertem Zähler, welche relativ teuer ist und eine eigene Stromversorgung benötigt.

Es stellt sich deshalb die Aufgabe, ein Startgerät der eingangs genannten Art bereitzustellen, welches weniger aufwendig ist. Diese Aufgabe wird vom Gerät gemäss Anspruch 1 gelöst.

Bevorzugterweise ist ferner eine Schaltung vorgesehen, welche die Repetitionsschaltung beim Erreichen einer vorgegebenen Temperatur, welche mittels eines Temperaturfühlers festgestellt wird, deaktiviert. Dies verhindert eine mögliche Beschädigung des Vorschaltgerätes durch andauernde Repetition des Startvorgangs.

Bei einer besonders bevorzugten Ausführungsart ist dabei der Temperaturfühler auf einem gemeinsamen Substrat zusammen mit den den Vorheizstrom führenden Halbleiterschaltern und/oder Dioden und/oder Hochspannungswiderständen angeordnet.

Im folgenden werden Ausführungsbeispiele der Erfindung anhand der Figuren erläutert. Dabei zeigt
Figur 1 ein erstes Ausführungsbeispiel des elektronischen Vorschaltgerätes;
Figuren 2a bis 2d schematisch Spannungsverläufe in der Schaltung nach Figur 1 vom Vorheizbetrieb bis zur Zündung;
Figuren 3 a bis 3 d schematisch Spannungsverläufe in der Schaltung von Figur 1 für den Repetitionsbetrieb;
Figur 4 ein weiteres Ausführungsbeispiel des Vorschaltgerätes, und
Figur 5 eine Darstellung der Schaltschwellen der Ausführungsart nach Figur 4.

Figur 1 zeigt eine Lampenschaltung mit einer an Wechselspannung (in der Regel Netzspannung) angeschlossenen Fluoreszenzlampe. Der Anschluss erfolgt dabei in bekannter Weise über eine Drossel L und allenfalls mit einem Kondensator C. Ferner ist ein elektronisches Vorschaltgerät mit einem Fluoractor 3 gezeigt, wie grundsätzlich aus der Europäischen Patentanmeldung EP-A-118 309 bekannt. Dessen Funktion kann anhand der Spannungsverläufe gemäss den Figuren 2 a bis 2 d erläutert werden. Beim Anlegen der Wechselspannung wird der Fluoractor 3 über seinen Steuereingang angesteuert und geht in den leitenden Zustand. Durch die Glühkathoden der Lampe 1 fliesst der Vorheizstrom I_{L}. Während des Vorheizbetriebs wird der Kondensator C1 aufgeladen; die entsprechende Spannung U2 verläuft rampenförmig mit einer überlagerten Welligkeit. Im Bereich des Maximums einer solchen Welligkeit erreicht die am Gate des Thyristors 4 anliegende Spannung U2 einen Pegel, der das Durchschalten des Thyristors 4 bewirkt. Damit entfällt die Ansteuerung des Fluoractors 3. Dieser geht indes erst dann in den Sperrzustand, wenn der durch ihn fliessende Strom I_{L} einen durch den Fluoractor bestimmten Stromwert (Haltestrom) unterschritten hat. Beim Sperren des Fluoractors wird in der Drossel L die Zündspannung (Figur 2 d) induziert.

Sofern indes die Lampe nicht zündet, stellt sich die Aufgabe, auf einfache Weise eine Repetition der Vorheizzeit und des Zündimpulses zu erreichen. Ein Ausführungsbeispiel der erfindungsgemässen Repetitionsschaltung ist in Figur 1 mit den Transistoren T1, T2 und T3 gezeigt. Die Schaltung spricht dabei auf die Spannung U4 über der Lampe an, welche bei brennender Lampe wesentlich tiefer liegt als bei nicht brennender (nicht erfolgreich gezündeter) Lampe. Für eine 58 Watt Lampe beträgt die Brennspannung z.B. ca. 120 Volt, die Spannung bei nicht brennender Lampe dahingegen 230 Volt. Die Repetitionsschaltung spricht auf diesen Unterschied an, um eine Repetition bei nicht brennender Lampe einzuleiten. Als Kriterium wird dabei die Spannung U5 über einem Kondensator C2 verwendet, welcher über einen Widerstand an die Lampenspannung U4 angeschlossen ist. Bei nicht brennender Lampe erreicht die rampenförmig verlaufende Spannung U5 (Fig. 3 b) den Wert der Zenerspannung U_{Z} der Zenerdiode Z1. Dies führt zum Durchschalten der Transistoren T1 bis T3. Dabei wird einerseits der Kondensator C2 entladen. Andererseits ist der Transistor T3 mit dem zeitbestimmenden Kondensator C1 der Starterschaltung verbunden. Durch den Transistor T3 wird dieser Kondensator C1 entladen, bzw. die Spannung U2 auf einen tiefen Wert gesetzt. Dies führt dazu, dass der Thyristor 4 beim nächsten Nullpunkt der Spannung U4 erneut sperrt. Der Transistor T3 geht ebenfalls, aufgrund der Entladung von C2, bzw. des Abfallens von U5, in den Sperrzustand. Es herrscht damit wieder derjenige Schaltzustand, bei welchem der Vorheizbetrieb für die Lampe erfolgt: Thyristor 4 sperrt und das hohe Potential von U3 erlaubt das Leiten des Fluoractors. Die Spannung U2 über dem Kondensator C1 steigt rampenförmig an, bis der Thyristor 4 durchschaltet, beim Erreichen des Haltestromes durch den Fluoractor 3 sperrt dieser und ein erneuter Zündimpuls wird erzeugt. Zündet nun die Lampe, so sinkt die Spannung U4 auf die tiefere Brennspannung, z.B. auf 120 Volt, was bewirkt, dass die Spannung U5 den Wert U_{Z} nicht erreicht. Die Repetitionsschaltung bleibt inaktiv. Zündet die Lampe erneut nicht, beginnt der Repetitionsvorgang erneut. Die hohe Spannung U4 bewirkt ein Ansteigen der Spannung U5 bis zum Wert U_{Z}, die Transistoren T1 bis T3 schalten kurzzeitig durch, T3 entlädt C1 und der Fluoractor 3 geht erneut in den Leitzustand für den Vorheizbetrieb.

Bei einer defekten Lampe, welche auch bei mehreren Repetitionszyklen nicht zur Zündung kommt, stellt sich ferner das Problem, ein häufiges Repetieren, welches das Vorschaltgerät beschädigen könnte, zu vermeiden. Vorliegend wird dies durch einen Temperaturfühler erreicht, der bei den durch mehrmaliges Repetieren entstehenden höheren Temperaturen im Vorschaltgerät die Repetition unterbricht. Bei einer ersten, in Figur 1 gezeigten Ausführungsart, ist parallel zum Kondensator C2 ein NTC-Widerstand 6 als Temperaturfühler geschaltet. Bei einer vorgewählten Temperatur sinkt der Widerstandswert der Parallelschaltung NTC 6 und R9 auf einen Wert, der eine Aufladung des Kondensators C2 bis zum Pegel U_{Z} verhindert; die Repetitionsschaltung wird somit deaktiviert, solange die Temperatur am Temperaturfühler höher als der vorbestimmte Wert, z.B. 90 Grad Celsius ist.

In Figur 4 ist eine weitere Ausführungsart der temperaturabhängigen Repetitionsschaltung gezeigt. Dabei löst der Temperaturfühler 6 das Durchschalten eines Thyristors 7 aus, sobald die Temperatur am Fühler einen vorbestimmten Wert überschreitet. Figur 5 zeigt dabei den unterschiedlichen Verlauf der Schaltschwellen für T1, Z1 und NTC 6, Thyristor 7. Bei Temperaturen von z.B. unter 90 Grad Celsius erreicht U5 zuerst die Schaltschwelle U_{Z} der Repetitionsschaltung, welche damit aktiviert ist. Bei Temperaturen über 90 Grad Celsius wird zuerst die temperaturabhängige Schwellspannung Uₛ erreicht, bei welcher der Thyristor 7 durchschaltet. Die Repetitionsschaltung ist nicht aktiv.

Vorzugsweise steht der Temperaturfühler 6 in Wärmeflussverbindung mit mindestens einem den Vorheizstrom führenden Element, z.B. mit dem Fluoractor, den Gleichrichterdioden, den Hochspannungswiderständen. Vorzugsweise sind mehrere dieser Elemente und der Temperaturfühler auf einem gemeinsamen, wärmeleitenden Substrat, z.B. einen Al₂ O₃ Substrat angeordnet.

## Patentansprüche

1. Elektronisches Startgerät für Fluoreszenzlampen, bei welchem ein nach einem die Lampenspannung gleichrichtenden Gleichrichter (2) angeordnetes zum Kurzschliessen und zum Begrenzen der Lampenspannung vorgesehenes Halbleiterschalt- und Spannungsbegrenzungselement (3) nach Ablauf einer von einem Zeitglied (C1) abhängigen Vorheizzeit ansteuerbar ist, um einen durch eine Drosselspule (L) und die Lampenkathoden fliessenden Strom (I_{L}) zu unterbrechen und mit Hilfe der Drossel (L) eine spannungsbegrenzte Lampenzündspannung zu erzeugen, und das eine Repetitionsschaltung (C2, T1 - T3, Z1) zur Wiederholung des Lampenstarts bei Nichtzündung der Lampe (L) aufweist, wobei die Repetitionsschaltung (C2, T1 - T3, Z1) auf einen Spannungspegel über der nicht gezündeten Lampe (1) anspricht und einen erneuten Lampenstart mit Vorheizzeit nach nicht erfolgter Zündung einleitet, dadurch gekennzeichnet, dass die Repetitionsschaltung (C2, T1 - T3, Z1) einen über einen Widerstand mit der gleichgerichteten Lampenspannung verbundenen Kondensator (C2) aufweist, wobei der Zeitpunkt des erneuten Lampenstarts bei nicht gezündeter Lampe (L) durch die Aufladezeit des Kondensators (C2) über den Widerstand auf eine Schwellspannung gegeben ist, und dass die Repetitionsschaltung (C2, T1 - T3, Z1) ferner einen parallel zum Kondensator (C2) angeordneten Schwellwertschalter (T1, T2, Z1) aufweist, welcher auf die Schwellspannung über dem Kondensator (C2) anspricht und das Zeitglied (C1) zurücksetzt, wobei der Schwellwertschalter (T1, T2, Z1) beim Erreichen der Schwellspannung niederohmig wird und den Kondensator (C2) entlädt.

2. Elektronisches Startgerät nach Anspruch 1, dadurch gekennzeichnet, dass der Schwellwertschalter (T1, T2, Z1) zwei Transistoren (T1, T2) unterschiedlicher Polarität aufweist, wobei die Basis jedes dieser Transistoren mit dem Kollektor des jeweiligen anderen Transistors und die Basen über eine Zenerdiode (Z1) miteinander verbunden sind, derart, dass der Schwellwertschalter nach Anliegen der Schwellspannung und bei Fliessen eines minimalen Stroms leitend ist.

3. Elektronisches Startgerät nach Anspruch 1 oder 2, gekennzeichnet durch eine Schaltung mit einem Temperaturfühler (6), welche die Repetitionsschaltung in Abhängigkeit von einer Temperatur des Vorschaltgeräts aktiviert oder deaktiviert und somit eine Ueberhitzung des Vorschaltgeräts vermeidet.

4. Elektronisches Startgerät nach Anspruch 3, dadurch gekennzeichnet, dass die Schaltung einen parallel zum Kondensator (C2) der Repetitionsschaltung (C2, T1 - T3, Z1) geschalteten, temperaturabhängigen Widerstand umfasst.

5. Elektronisches Startgerät nach Anspruch 3, dadurch gekennzeichnet, dass die Schaltung einen parallel zum Kondensator geschalteten Thyristor (7) aufweist, dessen Gateeingang mit einem temperaturabhängigen Widerstand verbunden ist.

6. Elektronisches Startgerät nach Anspruch 4 oder 5, dadurch gekennzeichnet, dass der temperaturabhängige Widerstand mit den Lampenvorheizstrom führenden Halbleiterschaltern und/oder Dioden und/oder Hochspannungswiderständen in Wärmeflussverbindung steht.

7. Elektronisches Startgerät nach Anspruch 6, dadurch gekennzeichnet, dass der Halbleiterschalter und/ oder Hochspannungs-Widerstände und der temperaturabhängige Widerstand auf einem gemeinsamen Substrat angeordnet sind.

8. Elektronisches Startgerät nach einem der Ansprüche 3 bis 7, dadurch gekennzeichnet, dass die Repetitionsschaltung bei einer Temperatur von ca. 90°C deaktivierbar ist.

## Claims

1. Electronic starting device for fluorescent lamps, in which a semiconductor switching and voltage limiting element (3) arranged after a rectifier (2) rectifying the lamp voltage and provided for limiting and short-circuiting the lamp voltage can be actuated after expiry of a pre-heating time depending on a timing member (C1) for interrupting a current (I_{L}) running through impedance coil (L) and the lamp cathodes and generating a voltage limited lamp ignition voltage with the help of the impedance (L), and which comprises a repetition circuit (C2, T1 - T3, Z1) for repeating the lamp start upon non-ignition of the lamp (L), wherein the repetition circuit (C2, T1 - T3, Z1) is responsive to a voltage level over the non-ignited lamp (1) and introduces a new lamp start with pre-heating time after unsuccessful ignition, characterised in that the repetition circuit (C2, T1 - T3, Z1) comprises a capacitor (C2) connected to the rectified lamp voltage through a resistor, wherein the time of the new lamp start with non-ignited lamp (L) is given by the charging time of the capacitor (C2) over the resistor to a threshold voltage, and that the repetition circuit (C2, T1 - T3, Z1) further comprises a threshold value switch (T1, T2, Z1) parallel to the capacitor (C2), which is responsive to the threshold voltage over the capacitor (C2) and resets the timing member (C1), wherein the threshold value switch (T1, T2, Z1) becomes low-resistive and discharges the capacitor (C2) upon reaching the threshold voltage.

2. Electronic starting device of claim 1 characterised in that the threshold value switch (T1, T2, Z1) comprises two transistors (T1, T2) of different polarity, wherein the base of each of these transistors is connected to the collector of each opposite transistor and the bases are mutually connected over a Zener diode (Z1), such that the threshold value switch becomes conducting after applying the threshold voltage and while running of a minimum current.

3. Electronic starting device according to claim 1 or 2 characterised by a circuit with a temperature sensor (6) which activates or deactivates the repetition circuit in dependence of a temperature of the ballast and thereby prevents an overheating of the ballast.

4. Electronic starting device of claim 3 characterised in that the circuit comprises a temperature dependent resistor applied parallel to the capacitor (C2) of the repetition circuit (C2, T1 - T3, Z1).

5. Electronic starting device of claim 3, characterised in that the circuit comprises a thyristor (7) applied parallel to the capacitor, the gate input of which is connected to a temperature dependent resistor.

6. Electronic starting device of claim 4 or 5 characterised in that the temperature dependent resistor is in heat flow contact with the semiconductor switches and/or diodes and/or high voltage resistors conducting the lamp pre-heating current.

7. Electronic starting device of claim 6, characterised in that the semiconductor switch and/or high voltage resistors and the temperature dependent resistor are arranged on a common substrate.

8. Electronic starting device of one of the claims 3 to 7 characterised in that the repetition circuit can be deactivated at a temperature of approx. 90°C.

## Revendications

1. Starter électronique pour lampes fluorescentes, dans lequel un élément semiconducteur formant commutateur et limitateur de tension (3) prévu pour courtcircuiter ainsi que pour limiter la tension appliquée à la lampe, et connecté en aval d'un redresseur (2) redressant la tension de la lampe, peut être commandé après un délai de préchauffage dépendant d'un élément chronométreur (C1) pour interrompre un courant (I_{L}) traversant une bobine d'inductance (L) et les cathodes de la lampe, et pour générer à l'aide de la bobine (L) une tension limitée d'amorçage de la lampe, et comportant un circuit répétiteur (C2, T1 - T3, Z1) pour répéter l'amorçage de la lampe (L) lorsque celle-ci ne s'allume pas, le circuit répétiteur (C2, T1 - T3, Z1) réagissant à une certaine valeur de la tension appliquée à la lampe (1) non-allumée pour déclencher un nouvel amorçage avec un temps de préchauffage après l'allumage raté, caractérisé en ce que le circuit répétiteur (C2, T1 - T3, Z1) comporte un condensateur (C2) connecté par l'intermédiaire d'une résistance avec la tension rectifiée de la lampe, l'instant du nouvel allumage lorsque la lampe (L) ne s'est pas allumée étant déterminé par le temps de charge, à travers de la résistance , du condensateur (C2) jusqu'à une tension de seuil, et en ce que le circuit répétiteur (C2, T1 - T3, Z1) comporte par ailleurs un interrupteur à seuil (T1, T2, Z1) connecté en parallèle avec le condensateur (C2) et réagissant à la tension de seuil appliquée à celui-ci pour remettre l'élément chronométreur (C1) à zéro, l'interrupteur à seuil (T1, T2, Z1) présentant une faible résistance ohmique et déchargeant le condensateur (C2) lorsque la tension de seuil est atteinte.

2. Starter électronique selon la revendication 1, caractérisé en ce que l'interrupteur à seuil (T1, T2, Z1) comprend deux transistors (T1, T2) de polarités différentes, la base de chacun de ces transistors étant reliée avec le collecteur de l'autre, et les bases étant réunies entre elles par l'intermédiaire d'une diode Zener (Z1), de manière à ce que l'interrupteur à seuil soit conducteur après l'application de la tension de seuil et lors de l'existence d'un courant minimal.

3. Starter électronique selon une des revendications précédentes, caractérisé en ce qu'il comporte un circuit avec un senseur de température (6) activant ou désactivant le circuit répétiteur en fonction de la température du circuit d'entrée de façon à éviter une surchauffe de celui-ci.

4. Starter électronique selon la revendication 3, caractérisé en ce que le circuit comprend une résistance dépendante de la température connectée en parallèle avec le condensateur (C2) du circuit répétiteur (C2, T1 - T3, Z1).

5. Starter électronique selon la revendication 3, caractérisé en ce que le circuit comprend un thyristor (7) connecté en parallèle avec le condensateur et dont l'entrée de commande est reliée avec une résistance dépendante de le température.

6. Starter électronique selon une des revendications 4 ou 5, caractérisé en ce que la résistance dépendante de la température est en contact thermique avec les éléments semi-conducteurs formant commutateur et/ou les diodes et/ou les résistances à haute tension traversés par le courant de préchauffage de la lampe.

7. Starter électronique selon la revendication 6, caractérisé en ce que l'élément semi-conducteur formant commutateur et/ou des résistances à haute tension et la résistance dépendante de la température sont agencés sur un même substrat.

8. Starter électronique selon une des revendications 3 à 7, caractérisé en ce que le circuit répétitif est désactivable à une température d'environ 90°C.
